# EUROPÄISCHE PATENTSCHRIFT

(11) **EP 1 972 039 B1**
(45) Veröffentlichungstag und Bekanntmachung des Hinweises auf die Patenterteilung: **28.03.2012**
(21) Anmeldenummer: 07700198.0
(22) Anmeldetag: 08.01.2007
(51) Int. Cl.: H01R 31/06, H01R 13/66, H01R 13/504

(54) **ANSCHLUSSADAPTER FÜR SENSOREN ODER AKTUATOREN**
CONNECTION ADAPTER FOR SENSORS OR ACTUATORS
ADAPTEUR DE CONNEXION POUR CAPTEURS OU ACTIONNEURS

(30) Priorität: 11.01.2006 DE 102006001629
(43) Veröffentlichungstag der Anmeldung: 24.09.2008
(73) Patentinhaber: Hirschmann Automation and Control GmbH, 72654 Neckartenzlingen (DE)
(72) Erfinder: GAIDOSCH, Othmar, 73760 Ostfildern (DE); WIDMANN, Uwe, 73666 Baltmannsweiler (DE)
(74) Vertreter: Greif, Thomas
(86) Internationale Anmeldenummer: PCT/EP2007/000088
(87) Internationale Veröffentlichungsnummer: WO 2007/082647

(56) Entgegenhaltungen:
- DE-C1- 10 011 354
- US-A- 5 302 138

## Beschreibung

### Technisches Geblet

Die Erfindung betrifft einen Anschlussadapter für Sensoren oder Aktuatoren gemäß dem Oberbegriff des Patentanspruches 1,

### Stand der Technik

Es ist bekannt, dass Sensoren oder Aktuatoren zur Stromversorgung und/oder Signalübertragung ausgangsseitig (bei Sensoren) bzw. eingangsseitig (bei Aktuatoren) Kontakte aufweisen, die ein bestimmtes Steckgesicht bilden. Über diese Kontakte wird elektrischer Strom oder Signale übertragen. Auf das Steckgesicht des Sensors oder des Aktuators wird ein korrespondierender Steckverbinder mit einem Steckgesicht aufgesteckt, welches mit dem Steckgesicht des Sensors oder des Aktuators korrespondiert. Durch diese Festlegung ist aber, je nach Anforderungen an die Steckgesichter der Sensoren, der Aktuatoren bzw. der Steckverbinder eine große Teilevielfalt erforderlich, da jedes Mal dann, wenn sich das Steckgesicht des Sensors bzw. des Aktuators ändert, auch das Steckgesicht des Steckverbinders angepasst werden muss.

Aus der US-A-5 302 138 ist ein Anschlussadapter bekannt, der dazu gestaltet und ausgebildet ist, zwischen der Anschlussseite eines Sensors oder eines Aktuators und der Eingangsseite eines Steckverbinders geschaltet zu werden, um unterschiedliche Steckgesichter des Sensors oder des Aktuators und des Steckverbinders einander anzupassen.

Aus der DE 100 11 354 C1 ist ein elektrisches Gerät mit aneinander reihbaren Modulen bekannt, die durch Brückenglieder zur Übertragung von elektrischen Signalen und Betriebsspannung miteinander verbindbar sind, die jeweils zwei Steckverbinder aufweisen, die in angepasste Gegensteckverbinder zweier nebeneinander angeordneter Module einsteckbar sind, wobei den Gegensteckverbindern jeweils eine zylindrische Durchführung des Modulgehäuses zugeordnet ist. Darüber hinaus weisen die Steckverbinder jeweils eine Im Wesentlichen zylindrische Außenhülse auf, an deren Umfang ein O-förmiger Dichtring angeordnet Ist, der bei angestecktem Steckverbinder unter Druck an der Wandung der Durchführung anliegt.

### Darstellung der Erfindung

Der Erfindung liegt daher die Aufgabe zu Grunde, die eingangs geschilderten Nachteile zu beseitigen und es zu ermöglichen, dass bei Änderungen des Sensors, des Aktuators oder des darauf aufzusteckenden Steckverbinders nicht immer der gesamte Sensor oder Aktuator geändert werden muss und gleichzeitig die Betriebssicherheit erhöht wird.

Diese Aufgabe ist durch den Patentanspruch 1 gelöst.

Erfindungsgemäß ist ein Anschlussadapter vorgesehen, wobei der Anschlussadapter einen Verdrehschutz und ein Sensorgehäuse ebenfalls einen Verdrehschutz korrespondierend zu dem Verdrehschutz des Anschlussadapters zur Verhinderung einer Relativbewegung zwischen dem Anschlussadapter und dem Sensor oder dem Aktuator aufweist.

Der Anschlussadapter ist also eine elektromechanische Schnittstelle zwischen dem Sensor (bzw. Aktuator) und einem an diesem unmittelbar anzuschließenden Steckverbinder (auch Stecker, Kupplung, Dose oder dergleichen genannt) oder einer sonstigen Ankopplung an eine elektromechanische Funktionseinheit. Der mit dem Sensor bzw. dem Aktuator mechanisch und elektrisch fest und dicht verbundene Anschlussadapter bildet somit nach außen hin den komplementären Gegenpart zu einer vordefinierten Steckverbindung, so dass er eine diese jeweils entsprechende Gestalt bzw. Funktion aufweisen muss. Ebenso denkbar sind Anschlussadapter, die nach außen hin keine Steckverbindungsfunktion erfüllen, sondern eine fest angespritzte elektrische Leitung aufweisen. Der wesentliche Vorteil eines solchen Anschlussadapters liegt darin, dass man bei einer einheitlich gestalteten Schnittstelle zwischen Sensor bzw. Aktuator und dem Anschlussadapter die entsprechenden Sensoren bzw. Aktuatoren montagetechnisch modular und somit sehr wirtschaftlich mit einer Vielzahl von elektromechanischen Schnittstellen versehen kann. Das bedeutet, dass es der Anschlussadapter ermöglicht, z, B. in Richtung des Steckverbinders immer ein und dasselbe Steckgesicht bereitzustellen, während das Steckgesicht des Anschlussadapters in Richtung des Sensors oder des Aktuators unterschiedlich sein kann. Gleiches gilt auch umgekehrt, wobei mit dem Anschlussadapter immer das gleiche Steckgesicht zwischen Sensor bzw. Aktuator und Anschlussadapter realisiert ist, während das Steckgesicht des Anschlussadapters in Richtung des Steckgesichtes des Steckverbinders eine Vielzahl von Möglichkeiten aufweisen kann.

Durch den Anschlussadapter lässt sich dadurch eine Rationalisierung bei der Herstellung von Sensoren, Aktuatoren bzw. Steckverbindern erzielen, da deren Steckgesichter immer die gewünschte Form, insbesondere in Abhängigkeit von Kundenwünschen, aufweisen kann, während es mit unterschiedlich gestalteten Adaptern sowohl hinsichtlich ihrer elektrischen Funktion als auch ihrer mechanischen bzw. konstruktiven Gestaltung, ermöglicht wird, diese sozusagen Standardausführungen der Sensoren, Aktuatoren und Steckverbinder einander anzupassen.

Weitere Ausgestaltungen, aus denen entsprechende Vorteile resultieren, sind in den Unteransprüchen angegeben.

### Kurze Beschreibung der Zeichnung

Ein Ausführungsbeispiel eines erfindungsgemäßen Anschlussadapters, auf das die Erfindung jedoch nicht beschränkt ist, ist im Folgenden beschrieben und anhand der Figuren 1 bis 4 erläutert.

### Wege zur Ausführung der Erfindung

In den Figuren 1 bis 4, insbesondere in der Figur 1, ist, soweit im Einzelnen dargestellt, mit 1 ein komplettes Sensorgehäuse mit schon montiertem erfindungsgemäBem Anschlussadapter 2 gezeigt. In dem Sensorgehäuse 1.1 ist eine Aufnahme 1.2 für eine Leiterplatte 1.3 vorgesehen. Der Anschlussadapter 2 weist einen in Richtung des Steckverbinders gewandten Steckersockel 2.1 sowie nach außen gewandte Kontakte 2.2 auf. Das Sensorgehäuse (Figur 2) weist eine Einpress-Mantelfläche 1.1.1 für die Leiterplatte 1.3 und deren mechanische Befestigung sowie elektrische Kontaktierung auf. Mit 1.1.2 ist eine Auflagefläche für die Leiterplatte 1.3 bzw. für deren mechanische Befestigung bezeichnet, während 1.1.3 eine Dichtfläche für eine Dichtung des Anschlussadapters 2 ist. Weiterhin ist ein Verdrehschutz 1.1.4 vorhanden, der eine relative Drehbewegung zwischen dem Anschlussadapter 2 und dem Sensor oder dem Aktuator bzw. deren Gehäuse verhindert. Optional ist noch ein weiterer Verdrehschutz 1.1.3 vorhanden, der seinerseits eine relative Drehbewegung zwischen der Leiterplatte 1.3 bzw. deren mechanischen Befestigung und dem Sensor oder dem Aktuator bzw. deren Gehäuse verhindert.

Schließlich weist das Sensorgehäuse 1.1 eine axiale Anschlagfläche 1.1.8 sowie eine axiale Rast- bzw. Befestigungsfläche 1.1.7 auf.

Die vorstehend genannten Ausgestaltungen des Sensorgehauses 1.1., gezeigt in Figur 2, korrespondieren mit entsprechenden Ausgestaltungen des Steckersockels 2.1 des Anschlussadapters 2, wie er in Figur 3 gezeigt und im Folgenden beschrieben ist. Der Steckersockel 2.1 weist eine Dichtfläche 2.1,1 für eine hier nicht dargestellte, korrespondierende Steckverbindung auf. Weiterhin sind zumindest eine, vorzugsweise mehrere Kontaktkammern 2.1.2 zur Aufnahme und Befestigung der Kontakte 2.2 vorgesehen. Alternativ können die Kontakte 2.2 auch als Einlegeteile umspritzt werden. Wenn aus der zumindest einen Kontaktkammer 2.1.2 kein Kontakt 2.2. herausgeführt ist, kann diese Kontaktkammer entweder verschlossen sein oder aus dieser ein Kabel, insbesondere ein Verbindungskabel zu einem nachgeschalteten elektronischen Gerät, herausgeführt sein.

Weiterhin weist der Steckersockel 2.1 eine axiale Rast- bzw. Befestigungsfläche korrespondierend zu der axialen Anschlagsfläche 1.1.7 auf. Weiterhin ist ein Verdrehschutz 2.1.4 am Steckersockel 2.1 korrespondierend zu dem Verdrehschutz 1.1.4 vorhanden. Um eine lagegerechte Montage zwischen dem Anschlussadapter 2 und dem Sensorgehäuse 1.1. (bzw. dem Aktuatorgehäuse) realisieren zu können, ist eine Codierung 2.1.5 vorgesehen. Für die schon bezeichnete Dichtung 2.4, vorzugsweise ausgebildet als Dichtring oder als O-Ring, weist der Steckersockel 2.1 eine Dichtfläche 2.1.6 auf. Schließlich sind noch eine axiale Anschlagefläche 2.1.7 am Sensorgehäuse 1.1 korrespondierend zu der axialen Anschlagsfläche 1.1.6 vorhanden, sowie ausführungsspezifisch eine Aufnahmebohrung 2.1.8 für eine Einpressmutter 2.3, über die der Anschlussadapter 2 mit dem Gegenstecker, oder ggf. mit dem Sensor bzw. dem Aktuator verschraubt wird. Alternativ kann die Einpressmutter 2.3 auch als Einlegeteil umspritzt werden.

Figur 4 zeigt die Aufnahme 1.2 für die Leiterplatte 1.3, bei der es sich um ein elektrisch leitendes, vorzugsweise metallisches Teil mit einer kreisrunden, einer eckigen (insbesondere rechteckigen oder quadratischen) oder einer sonstigen Rundform handelt, das die Eigenschaft hat, dass der dieser Form umschriebene Umkreis eine Presspassung in Bezug auf die Einpress-Mantelfläche 1.1.1 bildet. Dieses Teil ist elektrisch und lagedefiniert mechanisch durch Löten, Einpressen oder dergleichen über hochgekantete Einpressstifte, über Zusatzteile oder dergleichen mit der Leiterplatte 1.3 zu einer festen Baugruppe verbunden.

Alternativ dazu kann daran gedacht werden, die Leiterplatte 1.3 mit deren Aufnahme 1.2 zu verkleben.

Die Bezugsziffer 1.2.1 bezeichnet einen (optionalen) Verdrehschutz, der mit dem Verdrehschutz 1.1.5 korrespondiert. Eine Montagefläche 1.2.2 dient zum Einpressen der Baugruppe in das Sensorgehäuse 1.1 bis zu der Auflagefläche 1.1.2.

Zwecks lagerichtigem Einbau und Befestigung sind noch eine Auflegefläche 1.2.3, die mit der Auflagefläche 1.1.2 korrespondiert, sowie eine Einpressfläche 1.2.4, die mit der Mantelfläche 1.1.1 korrespondiert, vorhanden.

Zur elektrischen Verbindung der Kontakte 2.2 und dem zugehörigen Kontakt einer Steckverbindung weist die Leiterplatte 1.3 durch metallisierte Bohrungen 1.3.1 auf.

Aus den vorstehenden Ausführungen und mit Blick auf die Figuren 1-4 wird also klar und deutlich, dass es der Anschlussadapter 2 (Figur 3) ermöglicht, dass Steckgesicht des Sensors, das in dem Sensorgehäuse 1.1 (Figur 2) angeordnet ist, dem ausgangsseitigen Steckgesicht und damit dem Steckgesicht des anzuschließenden Steckverbinders, anzupassen. Durch die Leiterplatte 1.3 und insbesondere deren durchmetallisierten Bohrungen 1.3.1 wird es möglich, die unterschiedlichen und einander zugewandten Steckgesichter einander anzupassen. Die rastende bzw. eingepresste Verbindung der Aufnahme 1.2 für die Leiterplatte 1.3 In dem Anschlussadapter 2 bzw. dessen eingepresste oder rastende Verbindung mit dem Sensorgehäuse 1.1 (bzw. dem Gehäuse eines Aktuators) hat den Vorteil einer schnellen und rationalen Montage, die insbesondere ohne weitere Werkzeuge ermöglicht werden kann.

Insgesamt bietet der erfindungsgemäße Anschlussadapter also somit eine Vielzahl von Möglichkeiten, dass er nämlich die unterschiedlichen Steckgesichter eines Sensors bzw. eines Aktuators an das immer gleich bleibende Steckgesicht einer Steckverbindung anpasst oder umgekehrt, dass er nämlich immer ein und dasselbe Steckgesicht eines Sensors bzw. eines Aktuators an unterschiedliche Steckgesichter einer Steckverbindung anpasst.

Außerdem ist es mit dem Anschlussadapter möglich, dass dort nicht eine Steckverbindung angeschlossen wird, sondern dass der Anschlussadapter am Ende eines Kabels angeschlossen Ist, um somit den Sensor bzw. Aktuator mit einem nachgeschalteten Gerät zu verbinden, zum beispielsweise die Parameter, die mit einem passiv wirkenden Sensor aufgenommen werden, dem nachgeschalteten Gerät zuzuführen oder bei einem aktiven Sensor neben der Signalübertragung auch eine Stromversorgung zu ermöglichen.

Gleiches gilt auch für Aktuatoren, die über den erfindungsgemäßen Anschlussadapter mit Strom und/oder Steuersignalen versorgt werden.

### Bezugszeichenliste

- 1: Sensor-Gehäuse komplett
- 1.1: Sensorgehäuse
- 1.1.1: Einpress-Mantelfläche für Aufnahme-Leiterplatte 1.2 (mechanische Befestigung und elektrische Kontaktierung)
- 1.1.2: Auflagefläche (für Aufnahme-Leiterplatte 1.2)
- 1.1.3: Dichtfläche (für Dichtring 2.4)
- 1.1.4: Verdrehschutz (für Steckersockel 2.1)
- 1.1.5: Verdrehschutz (nur optional, da zwischen Flächen 1.1.1 und 1.2.4 Pressverbindung vorgesehen Ist) für Aufnahme-Leiterplatte 1.2
- 1.1.6: Axiale Anschlagfläche (für Steckersockel 2.1)
- 1.1.7: Axiale Rast- bzw. Befestigungefläche (für Seckersockel 2.1)
- 1.2: Aufnahme-Leiterplatte
- 1.2.1: (optionaler) Verdrehschutz (korrespondierend zu 1.1.5)
- 1.2.2: Montagefläche (zum Einpressen der Baugruppe ins Sensorgehäuse 1.1 bis zur Auflagefläche 1.1.2)
- 1.2.3: Auflagefläche (korrespondierend zur Auflagefläche 1.1.2)
- 1.2.4: Einpressfläche (korrespondierend zur Mantelfläche 1.1.1)
- 1.3: Leiterplatte
- 1.3.1: Durchmetallisierte Leiterplatten-Bohrung (für Kontaktenden 2.2.1)
- 2: Anschlussadapter
- 2.1: Steckersockel
- 2.1.1: Dichtfläche für korrespondierende Steckverbindung (spezifisch für den hier exemplarischen Fall)
- 2.1.2: Kontaktkammer (zur Aufnahme und Befestigung der Kontakte 2.2)
- 2.1.3: Axiale Rast- bzw. Befestigungsfläche (korrespondierend zu Rastfläche 1.1.7)
- 2.1.4: Verdrehschutz (korrespondierend zu 1.1.4)
- 2.1.5: Codierung für lagegerechte Montage
- 2.1.6: Dichtfläche (für Dichtring 2.4)
- 2.1.7: Axiale Anschlagfläche an Sensorgehäuse (korrespondierend zur Fläche 1.1.6)
- 2.1.8: Aufnahmebohrung (für Einpress-Mutter 2.3, spezifisch für den hier exemplarischen Fall)
- 2.2: Kontakt
- 2.2.1: Leiterplattenseitiges Kontaktende (als Einpressstift für durchmetallisiertes Loch von Leiterplatte 1.3)
- 2.3: Einpress-Mutter (spezifisch für die hier exemplarisch dargestellte Auslegung, in der Regel entfällt dieses Teil)
- 2.4: Dichtring zwischen Anschlussadapter und Sensor-Gehäuse

## Patentansprüche

1. Anschlussadapter (2), der dazu gestaltet und ausgebildet ist, zwischen der Anschlussseite eines Sensors oder eines Aktuators und der Eingangsseite eines Steckverbinders geschaltet zu werden, um unterschiedliche Steckgesichter des Sensors oder des Aktuators und des Steckverbinders einander anzupassen, **dadurch gekennzeichnet, dass** der Anschlussadapter (2) einen Verdrehschutz (2.1.4) und ein Sensorgehäuse (1.1) einen Verdrehschutz (1.1.4) korrespondierend zu dem Verdrehschutz (2.1.4) zur Verhinderung einer Relativbewegung zwischen dem Anschlussadapter (2) und dem Sensor oder dem Aktuator aufweist.

2. Anschlußadapter (2) nach Anspruch 1, **dadurch gekennzeichnet, dass** der Anschlußadapter (2) einen In Richtung des Steckverbinders gewandten Steckersockel (2.1) mit Kontaktkammern (2.1.2) sowie einen in Richtung des Sensors oder Aktuators gewandten Befestigungsbereich (2.1.3) aufweist.

3. Anschlußadapter (2) nach Anspruch 1 oder 2, **dadurch gekennzeichnet, dass** der Befestigungsbereich (2.1.3) und der zugehörige Befestigungsbereich des Sensors oder des Aktuators zur rastenden Lagefixierung aneinander ausgebildet sind.

4. Anschlußadapter (2) nach Anspruch 1, 2 oder 3, **dadurch gekennzeichnet, dass** zwischen dem Anschlußadapter (2) und einem Gehäuse des Sensors oder des Aktuators eine Dichtung (2.4) angeordnet Ist.

5. Anschlussadapter (2) nach einem der vorhergehenden Ansprüche, **dadurch gekennzeichnet, dass** das Gehäuse des Sensors oder des Aktuators (1.1) zur Aufnahme einer Leiterplette ausgebildet ist.

6. Anschlussadapter (2) nach einem der vorhergehenden Ansprüche, **dadurch gekennzeichnet, dass** die Leiterplatte (1.3) in das Gehäuse des Sensors oder des Aktuators (1.1) eingepresst ist.

7. Anschlußadapter (2) nach Anspruch 1, 2, 3 oder 4, **dadurch gekennzeichnet, dass** der Steckersockel (2.1) zur Aufnahme einer Leiterplatte (1.3) ausgeblidet ist.

8. Anschlußadapter (2) nach Anspruch 1, 2, 3, 4 oder 7, **dadurch gekennzeichnet, dass** die Leiterplatte (1.3) in den Steckersockel (2.1) eingepresst ist.

9. Anschlußadapter (2) nach einem der vorhergehenden Ansprüche, **dadurch gekennzeichnet, dass** aus der zumindest einen Kontaktkammer (2.1.2) ein Kontakt (2.2) oder ein Kabel herausgeführt ist.

10. Anschlußadapter (2) nach einem der vorhergehenden Ansprüche, **dadurch gekennzeichnet, dass** der Anschlußadapter (2) eine Kodierung (2.1.5) zur lagegerechten Montage an dem Sensor oder dem Aktuator aufweist.

## Claims

1. Connection adapter (2) which is configured and designed to be connected between the connection side of a sensor or an actuator and the input side of a plug connector in order to match different plug faces of the sensor or of the actuator and of the plug connector to one another, **characterized in that** the connection adapter (2) has a rotation-prevention means (2.1.4), and a sensor housing (1.1) has a rotation-prevention means (1.1.4) which corresponds to the rotation-prevention means (2.1.4) in order to prevent a relative movement between the connection adapter (2) and the sensor or the actuator.

2. Connection adapter (2) according to Claim 1, **characterized in that** the connection adapter (2) has a plug base (2.1), which faces in the direction of the plug connector and has contact chambers (2.1.2), and a fastening region (2.1.3), which faces in the direction of the sensor or actuator.

3. Connection adapter (2) according to Claim 1 or 2, **characterized in that** the fastening region (2.1.3) and the associated fastening region of the sensor or of the actuator are designed to be fixed in position relative to one another in a latching manner.

4. Connection adapter (2) according to Claim 1, 2 or 3, **characterized in that** a seal (2.4) is arranged between the connection adapter (2) and a housing of the sensor or of the actuator.

5. Connection adapter (2) according to one of the preceding claims, **characterized in that** the housing of the sensor or of the actuator (1.1) is designed to accommodate a printed circuit board.

6. Connection adapter (2) according to one of the preceding claims, **characterized in that** the printed circuit board (1.3) is pressed into the housing of the sensor or of the actuator (1.1).

7. Connection adapter (2) according to Claim 1, 2, 3 or 4, **characterized in that** the plug base (2.1) is designed to accommodate a printed circuit board (1.3).

8. Connection adapter (2) according to Claim 1, 2, 3, 4 or 7, **characterized in that** the printed circuit board (1.3) is pressed into the plug base (2.1).

9. Connection adapter (2) according to one of the preceding claims, **characterized in that** a contact (2.2) or a cable is routed out of the at least one contact chamber (2.1.2).

10. Connection adapter (2) according to one of the preceding claims, **characterized in that** the connection adapter (2) has a coding means (2.1.5) for positionally correct mounting on the sensor or on the actuator.

## Revendications

1. Adaptateur de raccordement (2) qui est configuré et réalisé pour être monté entre le côté de raccordement d'un capteur ou d'un actionneur et le côté d'entrée d'un connecteur à fiche, afin d'adapter différentes faces d'enfichage du capteur ou de l'actionneur et du connecteur à fiche les unes aux autres, **caractérisé en ce que** l'adaptateur de raccordement (2) présente une protection contre la rotation (2.1.4), et un boîtier de capteur (1.1) présente une protection contre la rotation (1.1.4) correspondant à la protection contre la rotation (2.1.4) afin d'empêcher un mouvement relatif entre l'adaptateur de raccordement (2) et le capteur ou l'actionneur.

2. Adaptateur de raccordement (2) selon la revendication 1, **caractérisé en ce que** l'adaptateur de raccordement (2) présente une embase d'enfichage (2.1) avec des cavités de contact (2.1.2) tournée dans la direction du connecteur à fiche ainsi qu'une région de fixation (2.1.3) tournée dans la direction du capteur ou de l'actionneur.

3. Adaptateur de raccordement (2) selon la revendication 1 ou 2, **caractérisé en ce que** la région de fixation (2.1.3) et la région de fixation associée du capteur ou de l'actionneur sont réalisées en vue d'une fixation en position par encliquetage l'une contre l'autre.

4. Adaptateur de raccordement (2) selon la revendication 1, 2 ou 3, **caractérisé en ce qu'**un joint d'étanchéité (2.4) est disposé entre l'adaptateur de raccordement (2) et un boîtier du capteur ou de l'actionneur.

5. Adaptateur de raccordement (2) selon l'une quelconque des revendications précédentes, **caractérisé en ce que** le boîtier du capteur ou de l'actionneur (1.1) est réalisé en vue de recevoir une carte à circuits imprimés.

6. Adaptateur de raccordement (2) selon l'une quelconque des revendications précédentes, **caractérisé en ce que** la carte à circuits imprimés (1.3) est enfoncée dans le boîtier du capteur ou de l'actionneur (1.1).

7. Adaptateur de raccordement (2) selon la revendication 1, 2, 3 ou 4, **caractérisé en ce que** l'embase d'enfichage (2.1) est réalisée de manière à recevoir une carte à circuits imprimés (1.3).

8. Adaptateur de raccordement (2) selon la revendication 1, 2, 3, 4 ou 7, **caractérisé en ce que** la carte à circuits imprimés (1.3) est enfoncée dans l'embase d'enfichage (2.1).

9. Adaptateur de raccordement (2) selon l'une quelconque des revendications précédentes, **caractérisé en ce qu'**un contact (2.2) ou un câble est guidé hors de l'au moins une cavité de contact (2.1.2) .

10. Adaptateur de raccordement (2) selon l'une quelconque des revendications précédentes, **caractérisé en ce que** l'adaptateur de raccordement (2) présente un code (2.1.5) pour le montage dans la position correcte sur le capteur ou sur l'actionneur.
